# FASCICULE DE BREVET EUROPEEN

(11) **EP 1 261 477 B1**
(45) Date de publication et mention de la délivrance du brevet: **19.05.2004**
(21) Numéro de dépôt: 01903873.6
(22) Date de dépôt: 05.01.2001
(51) Int. Cl.: B31B 1/26, B21D 5/16

(54) **PLIEUSE NOTAMMENT POUR FLAN PLAT**
BIEGEVORRICHTUNG, INSBESONDERE FÜR EINE FLACHE BLECHPLATTE
BRAKE IN PARTICULAR FOR FLAT BLANK

(30) Priorité: 14.01.2000 FR 0000473
(43) Date de publication de la demande: 04.12.2002
(73) Titulaire: Dimos, Société Anonyme, 44150 Ancenis (FR)
(72) Inventeur: GOUBAUD, Michel, F-44150 Saint Herblon (FR)
(74) Mandataire: Laget, Jean-Loup
(86) Numéro de dépôt international: PCT/FR2001/000029
(87) Numéro de publication internationale: WO 2001/051274

(56) Documents cités:
- US-A- 4 282 735

## Description

La présente invention concerne une plieuse notamment pour former, sur un flan plat tel qu'une feuille mince ou une tôle, des sections d'orientation angulaire choisie par l'opérateur, du type comprenant au moins un sommier coopérant avec une presse pour immobiliser une section de flan à plier, le sommier étant prolongé par un tablier articulé au sommier par l'intermédiaire d'une charnière pour orienter angulairement, par déplacement relatif du tablier et du sommier, la section angulaire immobilisée du flan par rapport au reste du flan, ladite charnière étant constituée de deux parties de charnière appartenant respectivement l'une au tablier, l'autre au sommier. Il existe deux catégories de plieuses.

Dans la première catégorie de plieuses, le sommier et la presse entre lesquels est immobilisée une section de flan sont stationnaires au cours d'une opération de pliage tandis que le tablier est entraîné à pivotement autour d'un axe pivot passant par la charnière reliant le tablier au sommier.

Dans une seconde catégorie de plieuse, le tablier demeure à l'inverse stationnaire au cours de l'opération de pliage. Le sommier et la presse entre lesquels est immobilisée une section de flan sont donc entraînés à pivotement autour d'un axe pivot passant par la charnière reliant le tablier au sommier.

Ces deux types de plieuse présentent le même inconvénient, à savoir une charnière complexe généralement indémontable qui entraîne l'immobilisation de la plieuse en cas de détérioration de la charnière.

Une tentative pour réaliser une charnière aisément démontable a toutefois été décrite dans le brevet US-A-4282735. Dans ce document, le sommier de la plieuse comporte un secteur cylindrique prolongé intérieurement d'une excroissance jouant le rôle d'un axe pivot stationnaire autour duquel tourne la partie de charnière solidaire du tablier. Au cours de ce déplacement à rotation de la partie de charnière solidaire du tablier de la plieuse, celle-ci se retrouve dans une position dans laquelle les efforts imprimés à la charnière sous l'action du pliage d'une tôle tendent à déformer cette partie de charnière, comme l'illustre la figure 10 du document, de sorte qu'une telle charnière ne résiste pas dans le temps. On constate en effet que, dès qu'une déformation d'au moins une partie de la charnière intervient, celle-ci tend à se désengager de la charnière empêchant alors tout fontionnement de cette dernière. Par ailleurs une telle conception de charnière nécessite de laisser une distance importante entre l'axe de pliage et l'axe d'articulation de la charnière, ce qui nuit au fonctionnement de la plieuse.

Un but de la présente invention est donc de proposer une plieuse dont la charnière reliant le tablier au sommier est d'une conception simple et peut être aisément montée ou respectivement démontée, cette charnière étant indéformable.

Un autre but de la présente invention est de proposer une plieuse dont la charnière reliant le tablier au sommier peut être réalisée simultanément avec le tablier ou respectivement le sommier sans nécessiter l'apport de pièces supplémentaires.

A cet effet, l'invention a pour objet une plieuse notamment pour former, sur un flan plat tel qu'une tôle ou une feuille mince, des sections d'orientation angulaire quelconque, cette plieuse comprenant au moins un sommier coopérant avec une presse pour immobiliser une section de flan à plier, le sommier étant prolongé par un tablier articulé au sommier par l'intermédiaire d'une charnière pour orienter angulairement, par déplacement relatif du tablier et du sommier, la section angulaire immobilisée du flan par rapport au reste du flan, la dite charnière étant constituée de deux parties de charnière appartenant respectivement l'une au tablier, l'autre au sommier, caractérisée en ce que la partie femelle de charnière, de préférence solidaire du sommier, est constituée d'une cage affectant en coupe transversale un profil en forme de secteur cylindrique prolongé d'un bec de retenue délimitant avec ledit secteur cylindrique une ouverture de la cage, ladite cage étant destinée à recevoir par simple coulissement l'autre partie mâle de charnière, de préférence solidaire du tablier, cette partie mâle de charnière en forme générale d'enroulement conchoïdal, affectant en coupe transversale un profil en forme de secteur cylindrique prolongé d'un bec de retenue de manière telle que, à l'état assemblé, les parties de charnière soient maintenues en prise au moins par leurs becs de retenue respectifs, l'extrémité distale du bec de retenue participant à l'enroulement conchoïdal présentant une section inscrite dans un cercle pour constituer un axe pivot à l'état assemblé des deux parties de charnière, ce bec de retenue de l'enroulement conchoïdal étant maintenu à contact d'appui à l'intérieur de la cage contre le bec de retenue de ladite cage tandis que le secteur cylindrique de l'enroulement conchoïdal est en appui permanent contre le bec de retenue de la cage et contre le secteur cylindrique de la cage, ces trois points d'appui étant simultanément en contact permanent quelque soit la position angulaire des parties constitutives de la charnière.

Grâce à la nouvelle conception de cette charnière qui assure un appui permanent en trois points des parties de charnière entre elles, tout risque de déformation de la charnière au cours de son fonctionnement est écarté. Par ailleurs, la conception de la charnière permet de maintenir une distance constante faible entre l'axe de pliage de la plieuse et l'axe d'articulation de la charnière de manière à obtenir un fonctionnement optimal de la plieuse.

L'invention sera bien comprise à la lecture de la description suivante d'exemples de réalisation, en référence aux dessins annexés dans lesquels :
la figure 1 représente une vue en coupe transversale d'un premier mode de réalisation d'une plieuse conforme à l'invention ;
la figure 2 représente une vue en coupe transversale de la plieuse de la figure 1 au cours d'une opération de pliage, le détail de la charnière agrandi ayant été représenté ;
la figure 3 représente une vue partielle en perspective de la plieuse de la figure 1 ;
la figure 4 représente une vue en coupe transversale d'un autre mode de réalisation d'une plieuse conforme à l'invention ;
la figure 5 représente une vue en coupe transversale de la plieuse représentée à la figure 4 ;
la figure 6 représente une vue partielle en perspective de la plieuse représentée aux figures 4 et 5 ;
la figure 7 représente une vue en coupe transversale du profilé constitutif du sommier de la plieuse représentée aux figures 4 à 6 et
la figure 8 représente une vue en coupe transversale du profilé constitutif du tablier de la plieuse représentée aux figures 4 à 6.

La plieuse, représentée sous la référence générale 1, objet de l'invention, est plus particulièrement destinée au pliage de flans plats, tels que des feuilles minces, généralement métalliques, des tôles suffisamment rigides pour conserver, après pliage, l'orientation angulaire donnée à chaque section de flan.

Cette plieuse 1 comporte, de manière en soi connue, au moins un sommier 2 coopérant avec une presse 3 pour immobiliser une section de flan à plier. L'immobilisation peut être obtenue par l'intermédiaire de poignées 8 comme le montrent les figures 4 à 6, ces poignées 8 étant maintenues à l'état rapproché par la main de l'opérateur. Cette immobilisation peut encore être obtenue au moyen d'une genouillère 9 coopérant avec un col de cygne 10 pour maintenir la presse 3 et le sommier 2 à l'état appliqué l'un contre l'autre. Ces moyens ne seront pas décrits en détail ci-après car ils sont bien connu à ceux versés dans cet art.

Le sommier 2 est articulé à un tablier 4 par l'intermédiaire d'une charnière représentée sous la référence générale 5. Cette articulation permet, par déplacement relatif du tablier 4 et du sommier 2, de donner à la section angulaire immobilisée du flan une orientation angulaire prédéterminée par l'opérateur par rapport au reste du flan.

Dans une première catégorie de plieuses, conforme à celle représentée aux figures 1 à 3, le sommier 2 et la presse 3 sont maintenus stationnaires pendant l'opération de pliage tandis que le tablier 4 est entraîné à pivotement autour d'un axe pivot passant par l'axe de la charnière, comme le montrent les figures 1 et 2. A l'inverse, dans les figures 4 à 6, le tablier 4 est maintenu stationnaire tandis que le sommier 2 et la presse 3 sont entraînés à pivotement autour d'un axe pivot passant par l'axe de la charnière 5. La conception de la charnière 5, telle qu'elle sera décrite ci-après, peut donc s'appliquer indifféremment aux deux catégories de plieuses précitées.

Cette charnière 5 est constituée de deux parties de charnière appartenant respectivement et indifféremment l'une au tablier 4, l'autre au sommier 2. Dans les exemples représentés, la partie femelle de charnière appartenant au sommier 2 est représentée en 6 tandis que la partie mâle de charnière appartenant au tablier 4 est représentée en 7. Une partie de charnière, en l'occurrence la partie 6 femelle de charnière appartenant au sommier 2, est constituée d'une cage 6A affectant en coupe transversale un profil en forme de secteur cylindrique 6B prolongé d'un bec 6C de retenue. Ce bec 6C de retenue délimite avec le secteur cylindrique 6B une ouverture 6D de la cage 6A. L'autre partie 7 mâle de charnière appartenant au tablier 4 affecte la forme générale d'un enroulement conchoïdal. Cette partie 7 de charnière présente en coupe transversale un profil en forme de secteur cylindrique 7A prolongé par un bec de retenue 7B. Les parties de charnière 6 et 7 sont assemblées par simple coulissement de la partie 7 mâle de charnière en forme générale d'enroulement conchoïdal dans la cage 6A constitutive de la partie 6 femelle de charnière. La cage 6A, de forme générale allongée, est donc ouverte à au moins une de ses extrémités pour permettre l'introduction à coulissement de l'autre partie 7 de charnière dans ladite cage. Il en résulte un montage et un démontage particulièrement aisés de ladite charnière sans nécessiter d'opérer des liaisons supplémentaires ou de disposer d'organes de fixation complémentaires. Les parties de charnière 6 et 7 sont ainsi maintenues en prise au moins par leurs becs de retenue respectifs.

Dans les modes de réalisation représentés, la partie 6 femelle de la charnière 5 constituée d'une cage 6A est solidaire du sommier 2. Toutefois, cette partie 6 de charnière 5 aurait également pu être solidaire du tablier 4 sans sortir du cadre de l'invention.

Les parties 7 et 6 de charnière sont de préférence respectivement réalisées monobloc avec le tablier 4 et le sommier 2. Pour faciliter cette réalisation monobloc, de préférence, le sommier 2 et le tablier 4 affectent respectivement la forme d'une poutre, telle qu'un profilé. La réalisation sous forme de profilé permet donc, sans difficulté, de réaliser d'une seule pièce une partie de charnière et respectivement le sommier ou le tablier. Chaque partie de charnière 6, 7 est ainsi ménagée respectivement au voisinage d'un angle de la poutre. Ainsi, la partie de charnière femelle constituée d'une cage est généralement ménagée en retrait dudit angle tandis que la partie de charnière mâle en forme d'enroulement conchoïdal est ménagée en saillie dudit angle de poutre. Par ailleurs, au moins une face de chaque poutre participe au guidage de l'autre poutre lors de l'introduction à coulissement d'une partie de charnière dans l'autre partie de charnière.

Dans chaque mode de réalisation représenté, l'extrémité distale du bec de retenue 7B participant à l'enroulement conchoïdal présente une section inscrite dans un cercle pour constituer un axe pivot à l'état assemblé des deux parties 6, 7 de charnière. Ce bec de retenue 7B est maintenu à contact d'appui à l'intérieur de la cage 6A contre le bec de retenue 6C de la cage. Dans les exemples de réalisation représentés aux figures 1 à 3, l'extrémité distale du bec de retenue 7B participant à l'enroulement conchoïdal constitue un axe pivot tournant sur lui-même lors du fonctionnement de la charnière et maintenu à contact d'appui pivotant à l'intérieur de la cage contre le bec de retenue 6C de la cage.

De même, dans chaque mode de réalisation représenté, le secteur cylindrique 7A de l'enroulement conchoïdal est en appui permanent contre le bec 6C de retenue de la cage 6A et contre le secteur cylindrique 6B de la cage 6A. De ce fait, quelle que soit la position angulaire des parties constitutives de la charnière, cette charnière comporte simultanément et en permanence au moins trois points de contact d'appui entre lesdites parties de charnière. Il est à noter que dans les exemples représentés, la face interne du secteur cylindrique 7A de l'enroulement conchoïdal est en appui contre la surface externe du bec 6C de retenue de la cage 6A tandis que la face externe de ce secteur cylindrique 7A est en appui contre la face interne du secteur cylindrique 6B de la cage 6A.

Enfin, dans les deux modes de réalisation de plieuse représentés, le secteur 6B cylindrique de la cage 6A de la partie 6 femelle de charnière appartenant au sommier 2 est prolongé par une butée 11 destinée à prendre appui sur une partie du tablier 4 pour garantir un positionnement relatif initial du tablier 4 et du sommier 2 toujours identique. Ainsi, dans les exemples représentés aux figures 1 à 3, ladite butée vient se loger dans l'espace laissé libre entre la partie de charnière en forme d'enroulement conchoïdal et le reste de la poutre constitutive du tablier 4, cet espace affectant sensiblement la forme d'une rainure de logement de ladite butée.

Dans les exemples représentés aux figures 4 à 6, le secteur cylindrique de la cage de la partie de charnière appartenant au sommier 2 est prolongé d'une butée destinée à prendre appui sur la façade du tablier 4 pour garantir l'horizontalité du tablier 4 et du sommier 2, notamment lors de l'introduction dans la presse 3 d'une feuille à plier.

Le principe de fonctionnement d'une telle plieuse est particulièrement simple. Il sera simplement rappelé pour mémoire qu'un flan à plier est introduit entre la presse 3 et le sommier 2. Cette section de flan est immobilisée entre sommier 2 et presse 3 par l'intermédiaire des poignées 8 ou de la genouillère 9. Une fois la section immobilisée, le tablier 4 ou respectivement l'ensemble sommier 2 et presse 3 est entraîné à pivotement autour de l'axe pivot constitué par la charnière 5 jusqu'à une position angulaire fonction de l'opération de pliage à réaliser. Dans le cas des figures 1 et 2, une fois l'opération de pliage terminée, le tablier 4 est ramené à sa position initiale correspondant à une position essentiellement verticale sous l'effet de son propre poids. Le flan peut alors être extrait de l'ensemble presse 3 - sommier 2. Dans le cas de la presse représentée aux figures 4 à 6, une fois le flan plié, les poignées sont écartées l'une de l'autre dans l'orientation angulaire choisie pour permettre la libération du flan puis l'ensemble sommier 2 - tablier 3 est ramené à sa position initiale.

## Revendications

1. Plieuse (1) notamment pour former, sur un flan plat tel qu'une tôle ou une feuille mince, des sections d'orientation angulaire quelconque, cette plieuse (1) comprenant au moins un sommier (2) coopérant avec une presse (3) pour immobiliser une section de flan à plier, le sommier (2) étant prolongé par un tablier (4) articulé au sommier (2) par l'intermédiaire d'une charnière (5) pour orienter angulairement, par déplacement relatif du tablier (4) et du sommier (2), la section angulaire immobilisée du flan par rapport au reste du flan, la dite charnière (5) étant constituée de deux parties de charnière appartenant respectivement l'une au tablier (4), l'autre au sommier (2),
**caractérisée en ce que** la partie (6) femelle de charnière, de préférence solidaire du sommier (2), est constituée d'une cage (6A) affectant en coupe transversale un profil en forme de secteur cylindrique (6B) prolongé d'un bec (6C) de retenue délimitant avec ledit secteur cylindrique (6B) une ouverture (6D) de la cage (6A), ladite cage (6A) étant destinée à recevoir par simple coulissement l'autre partie (7) mâle de charnière (5), de préférence solidaire du tablier (4), cette partie (7) mâle de charnière (5) en forme générale d'enroulement conchoïdal, affectant en coupe transversale un profil en forme de secteur cylindrique (7A) prolongé d'un bec (7B) de retenue de manière telle que, à l'état assemblé, les parties (6, 7) de charnière (5) soient maintenues en prise au moins par leurs becs (6C, 7B) de retenue respectifs, l'extrémité distale du bec de retenue (7B) participant à l'enroulement conchoïdal présentant une section inscrite dans un cercle pour constituer un axe pivot à l'état assemblé des deux parties (6, 7) de charnière (5), ce bec de retenue (7B) de l'enroulement conchoïdal étant maintenu à contact d'appui à l'intérieur de la cage (6A) contre le bec de retenue (6C) de ladite cage tandis que le secteur cylindrique (7A) de l'enroulement conchoïdal est en appui permanent contre le bec (6C) de retenue de la cage (6A) et contre le secteur cylindrique (6B) de la cage (6A), ces trois points d'appui étant simultanément en contact permanent quelque soit la position angulaire des parties constitutives de la charnière.

2. Plieuse (1) selon la revendication 1,
**caractérisée en ce que** l'extrémité distale du bec de retenue (7B) participant à l'enroulement conchoïdal de la partie (7) mâle de la charnière est constitué d'un axe pivot tournant sur lui-même lors du fonctionnement de la charnière et est maintenue constamment à contact d'appui pivotant contre le bec (6C) de retenue de la cage (6A).

3. Plieuse (1) selon l'une des revendication 1 et 2,
**caractérisée en ce que** le sommier (2) et le tablier (4) affectent respectivement la forme d'une poutre telle qu'un profilé, chaque partie (6, 7) de charnière (5) étant ménagée respectivement au voisinage d'un angle d'une poutre.

4. Plieuse (1) selon l'une des revendications 1 à 3,
**caractérisée en ce que** les parties (6, 7) de charnière (5) sont respectivement réalisées monobloc avec le sommier (2) et le tablier (4).

5. Plieuse (1) selon l'une des revendications 1 à 4,
**caractérisée en ce que** le secteur (6B) cylindrique de la cage (6A) de la partie (6) femelle de charnière appartenant au sommier (2) est prolongé par une butée destinée à prendre appui sur une partie du tablier (4) pour garantir un positionnement relatif initial du tablier (4) et du sommier (2) toujours identique.

6. Plieuse (1) selon la revendication 5,
**caractérisée en ce que** le secteur (6B) cylindrique de la cage (6A) de la partie (6) femelle de charnière appartenant au sommier (2) est prolongé d'une butée destinée à prendre appui sur la façade du tablier (4) pour garantir l'horizontalité du tablier (4) et du sommier (2), notamment lors de l'introduction dans la presse (3) d'une feuille à plier.

## Patentansprüche

1. Biegevorrichtung (1), insbesondere zur Bildung von Abschnitten mit beliebiger Winkelausrichtung an einer flachen Platte, beispielsweise einem Blech oder einem dünnen Blatt, wobei diese Biegevorrichtung (1) mindestens einen Träger (2) aufweist, der mit einer Presse (3) zusammenwirkt, um einen Abschnitt der zu biegenden Platte festzuhalten, wobei der Träger (2) durch eine Schürze (4) verlängert ist, die an dem Träger (2) über ein Scharnier (5) gelenkig gelagert ist, um durch relative Verschiebung der Schürze (4) und des Trägers (2) den festgehaltenen winkeligen Abschnitt der Platte in einem Winkel zur restlichen Platte zu orientieren, wobei das Scharnier (5) aus zwei Scharnierteilen besteht, welche der Schürze (4) beziehungsweise dem Träger (2) zugehörig sind,
**dadurch gekennzeichnet, dass** das aufnehmende, vorzugsweise mit dem Träger (2) fest verbundene Scharnierteil (6) aus einem Käfig (6A) besteht, welcher im Querschnitt ein Profil in Form eines Zylinderausschnitts (6B) aufweist, der durch eine Rückhaltenase (6C) verlängert ist, die mit dem Zylinderausschnitt (6B) eine Öffnung (6D) des Käfigs (6A) begrenzt, wobei der Käfig (6A) zur gleitenden Aufnahme des anderen, vorzugsweise mit der Schürze (4) fest verbundenen aufzunehmenden Teils (7) des Scharniers (5) bestimmt ist, wobei dieses insgesamt konchoidenförmige aufzunehmende Teil (7) des Scharniers (5) im Querschnitt ein Profil in Form eines Zylinderausschnitts (7A) aufweist, der durch ein Rückhaltenase (7B) verlängert ist, so dass im verbundenen Zustand die Teile (6, 7) des Scharniers (5) zumindest durch ihre jeweiligen Rückhaltenasen (6C, 7B) ineinander greifen, wobei das die konchoidenförmige Wicklung mitbildende distale Ende der Rückhaltenase (7B) einen in einem Kreis einbeschriebenen Ausschnitt zur Bildung einer Schwenkachse im verbundenen Zustand der zwei Teile (6, 7) des Scharniers (5) aufweist, wobei diese Rückhaltenase (7B) der konchoidenförmigen Wicklung innerhalb des Käfigs (6A) an der Rückhaltenase (6C) des Käfigs aufliegend gehalten ist, während der Zylinderausschnitt (7A) der konchoidenförmigen Wicklung ständig an der Rückhaltenase (6C) des Käfigs (6A) und an dem Zylinderausschnitt (6B) des Käfigs (6A) anliegt, wobei diese drei Anlagepunkte bei jeder beliebigen Winkelstellung der Scharnierbestandteile gleichzeitig in Dauerkontakt sind.

2. Biegevorrichtung (1) nach Anspruch 1, **dadurch gekennzeichnet, dass** das die konchoidenförmige Wicklung des aufzunehmenden Scharnierteils (7) mitbildende distale Ende der Rückhaltenase (7B) von einer Schwenkachse gebildet ist, die sich beim Betrieb des Scharniers um sich selbst dreht und ständig an der Rückhaltenase (6C) des Käfigs (6A) schwenkbar aufliegend gehalten ist.

3. Biegevorrichtung (1) nach einem der Ansprüche 1 und 2, **dadurch gekennzeichnet, dass** der Träger (2) und die Schürze (4) jeweils die Form eines Balkens, beispielsweise eines Profiles aufweisen, wobei jedes Teil (6, 7) des Scharniers (5) jeweils in der Nähe eines Winkels eines Balkens angeordnet ist.

4. Biegevorrichtung (1) nach einem der Ansprüche 1 bis 3, **dadurch gekennzeichnet, dass** die Teile (6, 7) des Scharniers (5) jeweils einstückig mit dem Träger (2) beziehungsweise mit der schürze (4) ausgebildet sind.

5. Biegevorrichtung (1) nach einem der Ansprüche 1 bis 4, **dadurch gekennzeichnet, dass** der Zylinderausschnitt (6B) des Käfigs (6A) des dem Träger (2) zugehörigen aufnehmenden Scharnierteils (6) durch einen Anschlag verlängert ist, der dazu bestimmt ist, auf einem Teil der Schürze (4) zur Auflage zu gelangen, um eine stets identische relative Anfangspositionierung der Schürze (4) und des Trägers (2) sicherzustellen.

6. Biegevorrichtung (1) nach Anspruch 5, **dadurch gekennzeichnet, dass** der Zylinderausschnitt (6B) des Käfigs (6A) des dem Träger (2) zugehörigen aufnehmenden Scharnierteils (6) durch einen Anschlag verlängert ist, der dazu bestimmt ist, auf der Vorderseite der Schürze (4) zur Auflage zu gelangen, um die horizontale Ausrichtung der Schürze (4) und des Trägers (2) insbesondere bei Einführung eines zu biegenden Blattes in die Presse (3) sicherzustellen.

## Claims

1. Bending press (1), in particular for forming sections of any angular orientation on a flat blank, such as a metal sheet or a thin sheet, this bending press (1) comprising at least a supporting beam (2) interacting with a press (3) for immobilising a section of the blank to be bent, the supporting beam (2) being extended by an apron (4) articulated with the supporting beam (2) via a hinge (5) for angular orientation of the immobilised angular section of the blank relative to the remainder of the blank by relative displacement of the apron (4) and of the supporting beam (2), the said hinge (5) consisting of two hinge parts one belonging to the apron (4) and the other to the supporting beam (2), respectively,
**characterised in that** the female part (6) of the hinge, which is preferably integral with the supporting beam (2), consists of a cage (6A) assuming, in cross-section, a profile in the form of a cylindrical sector (6B) extended by a retaining jaw (6C) delimiting, with the said cylindrical sector (6B), an opening (6D) in the cage (6A), the said cage (6A) being intended to accept, by simple sliding, the other, male part (7) of hinge (5), which preferably is integral with the apron (4), this male part (7) of hinge (5) in the general shape of a conchoidal scroll assuming, in cross-section, a profile in the shape of a cylindrical sector (7A) extended by a retaining jaw (7B) such that, in the assembled state, the parts (6, 7) of hinge (5) are kept in engagement at least by their respective retaining jaws (6C, 7B), the distal end of the retaining jaw (7B) which forms part of the conchoidal scroll having a section inscribed in a circle to form a pivot pin when the two parts (6, 7) of hinge (5) are in the assembled state, this retaining jaw (7B) of the conchoidal scroll being held in bearing contact inside the cage (6A) against the retaining jaw (6C) of the said cage, whilst the cylindrical sector (7A) of the conchoidal scroll permanently bears against the retaining jaw (6C) of the cage (6A) and against the cylindrical sector (6B) of the cage (6A), these three bearing points being simultaneously in permanent contact whatever the angular position of the constituent parts of the hinge.

2. Bending press (1) according to Claim 1,
**characterised in that** the distal end of the retaining jaw (7B) which forms part of the conchoidal scroll of the male part (7) of the hinge consists of a pivot pin turning on itself when the hinge operates and is constantly held in pivoting bearing contact against the retaining jaw (6C) of the cage (6A).

3. Bending press (1) according to one of Claim (sic) 1 and 2,
**characterised in that** the supporting beam (2) and the apron (4) assume, respectively, the shape of a beam such as a section, each part (6, 7) of hinge (5) being provided, respectively, in the vicinity of an angle of a beam.

4. Bending press (1) according to one of Claims 1 to 3,
**characterised in that** the parts (6, 7) of hinge (5) are implemented as an integral whole with the supporting beam (2) and the apron (4), respectively.

5. Bending press (1) according to one of Claims 1 to 4,
**characterised in that** the cylindrical sector (6B) of the cage (6A) of the female part (6) of the hinge belonging to the supporting beam (2) is extended by a stop intended to bear on part of the apron (4) to guarantee an initial relative positioning of the apron (4) and of the supporting beam (2) that is always the same.

6. Bending press (1) according to Claim 5,
**characterised in that** the cylindrical sector (6B) of the cage (6A) of the female part (6) of the hinge belonging to the supporting beam (2) is extended by a stop intended to bear on the front of the apron (4) to guarantee that the apron (4) and the supporting beam (2) are horizontal, in particular during introduction of a sheet to be bent into the press (3).
